# EUROPÄISCHE PATENTSCHRIFT

(11) **EP 0 979 154 B1**
(45) Veröffentlichungstag und Bekanntmachung des Hinweises auf die Patenterteilung: **17.07.2002**
(21) Anmeldenummer: 98924242.5
(22) Anmeldetag: 29.04.1998
(51) Int. Cl.: B22D 11/06

(54) **GIESSWALZE**
CASTING ROLL
CYLINDRE DE COULEE

(30) Priorität: 02.05.1997 IT RM970257
(43) Veröffentlichungstag der Anmeldung: 16.02.2000
(73) Patentinhaber: VOEST-ALPINE Industrieanlagenbau GmbH, A-4020 Linz (AT); Acciai Speciali Terni S.p.A., 05100 Terni (IT)
(72) Erfinder: HOHENBICHLER, Gerald, A-4470 Enns (AT); PELLISSETTI, Stefano, A-4040 Linz (AT); SCHERTLER, Armin, A-2353 Guntramsdorf (AT); CAPOTOSTI, Romeo, I-05020 Narni (IT); TONELLI, Riccardo, I-00184 Roma (IT)
(74) Vertreter: VA TECH Patente GmbH & Co
(86) Internationale Anmeldenummer: EP9802533
(87) Internationale Veröffentlichungsnummer: WO9850183

(56) Entgegenhaltungen:
- EP-B- 0 219 443
- DE-A- 1 939 849
- DE-A- 19 612 202
- IT-A- MI 921 971

## Beschreibung

Die Erfindung betrifft eine Gießwalze zum kontinuierlichen Gießen eines Metallbandes, vorzugsweise eines Stahlbandes in einem Dickenbereich von 1 mm bis 12 mm, bestehend aus einem Walzenkern und einem auf dem Walzenkern aufgezogenen Walzenmantel aus wärmeleitfähigem Material, wobei zwischen dem Walzenkern und dem Walzenmantel umlaufende Kühlschlitze angeordnet sind, die mit im wesentlichen radialen Zu- und Ableitungen für das Kühlmittel und mit einem Mittel zur Umlenkung des Kühlmittels verbunden sind.

Es sind Vorrichtungen bekannt, mit denen Metallbänder mit endabmessungsnahem Querschnittsformat in einem kontinuierlichen Gießverfahren hergestellt werden können. Dies ist möglich, indem Metallschmelze von einem Zwischengefäß kontinuierlich auf eine rotierende Gießwalze in einer gewünschten Schichtstärke aufgebracht und nach deren Durcherstarrung oder Teildurcherstarrung von der Gießwalze wieder abgenommen wird (Einwalzengießverfahren). Die Herstellung von endabmessungsnahen Bändern ist auch möglich, indem die Metallschmelze in den von zwei gegensinnig rotierenden Gießwalzen und von Seitenwänden gebildeten Gießraum eingebracht wird, wobei die Metallschmelze an der gekühlten Gießwalzenoberfläche erstarrt und zwei Strangschalen bildet, die im engsten Querschnitt zwischen den beiden Gießwalzen zu einem Gießstrang verbunden werden, der eine vom Abstand der beiden Gießwalzen zueinander abhängige definierte Dicke aufweist (Zweiwalzengießverfahren).

Eine Gießwalze dieser Art, wie sie für das Zweiwalzengießverfahren Anwendung findet, ist aus der IT-PS 1 255 817 und aus der DE-A 196 12 202, Fig.1 und 1a, sowie der zugehörigen Beschreibung bekannt. Sie besteht aus einem Walzenkern und einem auf dem Walzenkern aufgeschrumpften Walzenmantel, in dem innenseitig zirkular verlaufende Kühlschlitze eingearbeitet sind, diese jedoch nicht durchgehend umlaufen. Durch den Gießwalzenzapfen wird zentral Kühlmittel zugeführt und über radial angeordnete Sammelkanäle den zirkular verlaufenden Kühlschlitzen zugeführt und von diesen in analoger Weise wieder abgeführt. An der Übergangsstelle zwischen den Sammelkanälen und den Kühlschlitzen weist der Walzenmantel eine Dickenveränderung auf, die durch die nicht durchgehend umlaufenden Kühlschlitze bedingt ist, um die Trennung von zu- und ablaufendem Kühlmittel zu gewährleisten und die im Betrieb zu unterschiedlichen radialen und axialen Deformationen des Walzenmantels an dieser Stelle führt, die sowohl für den Erzeugungsprozess selbst als auch für das erzeugte Produkt nachteilig sind. Einerseits kommt es durch die Deformationen zu Dickenabweichungen am erzeugten Produkt, andererseits wurde festgestellt, dass es durch das abwechselnde der Walzendrehung folgende Erwärmen und Abkühlen des Walzenmantels zu einer langsam erfolgenden Verdrehung des Walzenmantels gegenüber dem Walzenkern kommt, welchem auch durch Einbau einer formschlüssigen Verdrehsicherung nicht zufriedenstellend abgeholfen werden konnte. Diese Verdrehung kann in einem hohen Ausmass zu einer Kurzschlußströmung zwischen Zu- und Ableitung führen, wie sie unbedingt vermieden werden muss.

Weiters ist aus der DE-OS 196 12 202 bereits eine Lösung bekannt, die diese Nachteile nicht mehr aufweist. Hier wird eine gattungsbildende Gießwalze vorgeschlagen, bei der ein Walzenmantel mit zirkular und ununterbrochen umlaufend in den Walzenmantel eingearbeiteten Kühlschlitzen auf eine Gießtrommel aufgeschrumpft ist. Von den Sammelkanälen ausgehend verteilt sich das Kühlmittel beidseitig in die Kühlschlitze und tritt an der gegenüberliegenden Seite der Gießwalze nach Durchlaufen eines Weges von 180° wieder in Sammelkanäle aus. Ein gravierender Nachteil dieser Lösung besteht in der Verdopplung der für die Kühlung erforderlichen Kühlmittelmenge bei Konstanthaltung der für die gewünschte Kühlwirkung notwendigen Strömungsgeschwindigkeit, die sich durch die Verzweigung der Kühlmittelströme ergibt. Dem Mehrbedarf an Kühlmittel kann zwar durch dessen zweimalige Verwendung entgegengewirkt werden, wie dies auch in der DE-OS 196 12 202 in einer speziellen Ausführungsform angesprochen ist. Diese Möglichkeit bringt jedoch den Nachteil einer komplizierten Walzenkernkonstruktion mit sich. Weiters werden durch diese Kühlmittelumleitungen axiale Zonen gebildet, deren benachbarte Kühlschlitze von Kühlmittel unterschiedlicher Temperatur durchströmt werden, weshalb auch in diesen Übergangsbereichen, bzw. in den unterschiedlichen axialen Zonen die mittlere Gießwalzentemperatur deutlich variiert, insbesondere ergibt sich ein Temperatursprung beim Übergang von einer axialen Zone zur nächsten. Diese Temperaturänderungen belasten zum einen den Walzenkern und den Walzenmantel mechanisch und beeinträchtigen zum anderen das gegossene Metallband, da möglichst gleichmäßige thermische Verhältnisse in axialer Richtung von entscheidender Bedeutung für die Qualität des Bandes sind. Zudem besteht auch die nicht zu unterschätzende Gefahr, dass die Strömungsteilung in die zirkularen Kühlschlitze, beispielsweise durch etwaige Verschmutzungen, nicht hinreichend gleich erfolgt.

Die Erfindung bezweckt die Vermeidung dieser Nachteile und Schwierigkeiten und stellt sich die Aufgabe, eine Gießwalze der eingangs beschriebenen Art zu schaffen, die bei minimiertem Kühlmittelverbrauch und eindeutig festliegenden Strömungsverhältnissen eine gleichmäßige Wärmeabfuhr vom Walzenmantel ermöglicht und die thermisch bedingten Wanderungsbestrebungen des Walzenmantels gegenüber dem Walzenkern zulässt. Ein weiteres Ziel der Erfindung ist es, eine konstruktiv und fertigungstechnisch einfache Gießwalze mit rotationsymmetrisch aufgebautem Walzenmantel vorzuschlagen, deren thermisch bedingte Dehnungen frei von mechanischen Behinderungen möglich sind.

Diese Aufgabe wird bei einer Gießwalze der eingangs beschriebenen Art dadurch gelöst, dass das Mittel zur Umlenkung des Kühlmittels von der im wesentlichen radialen Zuleitung in die Kühlschlitze und zur Umlenkung des Kühlmittels von den Kühlschlitzen in die im wesentlichen radiale Ableitung von einem in die Kühlschlitze einsetzbaren und mit dem Walzenkem verbundenen Leitelement gebildet ist.

Bei einer Ausführungsform der Erfindung ist jedem Kühlschlitz ein Leitelement zugeordnet. Eine bevorzugte Ausführungform, die sich durch leichte Montierbarkeit auszeichnet, ist dadurch gekennzeichnet, dass mehreren benachbarten Kühlschlitzen ein gemeinsames Leitelement zugeordnet ist.

Konstruktiv ist das Leitelement kammartig ausgebildet, wobei dessen einzelne Zähne in ihrer Breite und Tiefe im wesentlichen mit der Breite und Tiefe der Kühlschlitze übereinstimmen. Eine fertigungstechnisch einfache Ausgestaltung ergibt sich dadurch, dass das Leitelement aus plattenförmigen Einzelelementen aufgebaut ist, die abwechselnd Zähne und Zwischenräume bilden und mit einem die plattenförmigen Einzelelemente durchsetzenden Verbindungselement, vorzugsweise einem Bolzen zusammengehalten sind.

Nach einer bevorzugten Ausgestaltung der Erfindung ist zwischen dem Walzenmantel und dem Leitelement, insbesondere zwischen dem Kühlschlitzgrund und der Stimfläche des Leitelementes, ein definierter Spalt eingestellt. Der definierte Spalt ermöglicht eine erwünschte in ihrem Ausmaß vorbestimmte Leckströmung zwischen Einströmbereich und Ausströmbereich, wodurch ein möglichst axialsymmetrisches Betriebsverhalten des Walzenmantels erzielt wird. Besonders günstige Verhältnisse werden dadurch erzielt, daß der Spalt in Abhängigkeit der tiefenveränderlichen Leitelementlänge so dimensioniert ist, daß die mittlere Kühlmittelströmungsgeschwindigkeit im Spalt der Kühlmittelströmungsgeschwindigkeit in den sonstigen Bereichen der Kühlschlitze entspricht. Der Spalt zwischen Leitelement und Walzenmantel wird demnach so dimensioniert, daß im Bereich der Leitelemente ähnliche Kühlverhältnisse erzielt werden, wie auch sonst überall am Walzenmantel. Für eine Spaltlänge von 50 mm ergeben sich aus Berechnungen je nach Druckdifferenz und mittlerer Kühlmittelströmungsgeschwindigkeit (4 bis 15 m/s) Spaltstärken von ca. 0,3 bis 0,8 mm.

Eine strömungstechnisch günstige Umlenkung des Kühlmittels von der radialen Zuleitung in die zirkularen Kühlschlitze und wieder zurück wird dadurch erreicht, daß die Zähne des Leitelementes in radialer Richtung zum Kühlschlitzgrund hin bogenförmig erweitert sind.

Nach einer weiteren Ausführungsform sind die Zähne des Leitelementes in radialer Richtung vorzugsweise bogenförmig verjüngt ausgebildet. Da solcherart dem Kühlschlitzgrund eine sehr schmale Stirnfläche des Leitelmentes gegenüberliegt, ist das Risiko einer Verstopfung des Spaltes zwischen diesen beiden Bauteilen minimiert bzw. unbedeutend und die Gefahr, daß durch nicht axialsymmetrische thermische Verhältnisse starke Deformationsasymmetrien entstehen, äußerst klein gehalten.

Nach einer weiteren Ausführungsform werden die thermischen Verhältnisse im Walzenmantel dadurch zusätzlich vergleichmäßigt, daß einzelne Leitelemente oder Gruppen von mehreren nebeneinander in Richtung der Gießwalzenlängsachse angeordneten Leitelementen im Bezug auf die Gießwalzenlängsachse um einen Winkel versetzt zueinander angeordnet sind. Eine einfach strukturierte Gießwalze ergibt sich dadurch, daß sämtliche Leitelemente in einer Linie parallel zur Gießwalzenlängsachse ausgerichtet sind.

Zur leichten Montage und Lagepositionierung ist das Leitelement durch eine Steckverbindung mit dem Walzenkern verbunden. Vorzugsweise ist das Leitelement durch eine Steckverbindung mit einer Trennwand zwischen der Zuleitung und der Ableitung für das Kühlmittel verbunden. Die Trennwand ist Teil des Walzenkerns. Erfindungsgemäß ist die Steckverbindung im wesentlichen von einer zur Gießwalzenlängsachse parallel angeordneten Nut gebildet.

Vorzugsweise besteht das Leitelement aus einem Material gleicher oder geringerer Wärmeleitfähigkeit wie der Walzenmantel, um Montageprobleme und ein Klemmen im Kühlschlitz sicher zu vermeiden.

Im folgenden wird die Erfindung anhand von Ausführungsbeispielen näher erläutert. Im einzelnen zeigen:
Fig. 1 eine schematische Darstellung einer Zweiwalzengießanlage mit der erfindungsgemäßen Gießwalze.
Fig. 2 einen Detailschnitt einer Gießwalze mit einer ersten Ausführungsform des erfindungsgemäßen Leitelementes,
Fig. 3a und 3b Ansichten des erfindungsgemäßen Leitelementes,
Fig. 4 einen Detailschnitt einer Gießwalze analog Fig. 1 mit einer zweiten Ausführungsform des Leitelementes,
Fig. 5 einen Querschnitt entlang der Linie I - I in Fig. 4,
Fig. 6 einen Detailschnitt einer Gießwalze analog Fig. 1 mit einer dritten Ausführungsform des Leitelementes,
Fig. 7 eine Schrägansicht eines aus Einzelelementen aufgebauten Leitelementes.

Eine Zweiwalzengießanlage zum kontinuierlichen Gießen eines Stahlbandes in einem Dickenbereich von 1 mm bis 12 mm besteht aus zwei in Pfeilrichtung gegenläufig rotierenden, angetriebenen Gießwalzen 1 mit zueinander parallellen Gießwalzenlängsachsen 2. Der Gießraum 3, in den Schmelze kontinuierlich eingebracht wird, ist von den beiden Gießwalzen 1 und den an deren Stirnseiten anstellbaren Seitenwänden 4 gebildet. Nach unten wird das kontinuierlich erzeugte Stahlband 5 abgezogen. Durch den Walzenzapfen 6 wird Kühlmittel in Pfeilrichtung 7 zugeführt und nach Durchlaufen und Kühlen der Gießwalzenoberfläche von Innen in Pfeilrichtung 8 wieder abgeführt. Eine Zweiwalzengießanlage dieser Art ist beispielsweise auch in der IT - PS 1 255 817 in Fig. 1 dargestellt.

Fig. 2 zeigt beispielshaft den inneren Aufbau einer ersten Ausführungsform der Gießwalze 1, die von einem Walzenkern 9 und einem Walzenmantel 10 gebildet ist. Der Walzenkern 9 besteht aus einer Stahltrommel 11, die mit dem hier nicht dargestellten Walzenzapfen und diversen Seitenwänden und Verstärkungsrippen als Schweißkonstruktion hergestellt ist. Die Stahltrommel 11 enthält Durchtrittsöffnungen, die Zuleitungen 12 und Ableitungen 13 für das Kühlmittel bilden, welches durch den Walzenzapfen 6 zu- und abgeleitet wird. Die Details des Kühlmittelkreislaufes zwischen Walzenzapfen 6 und der Zuleitung 12 und der Ableitung 13 sind nicht dargestellt, können jedoch analog der in der IT - PS 1 255 817 dargestellten Ausführungsform ausgestaltet sein.

Der beispielsweise aus Kupfer oder einer Kupferlegierung hergestellte Walzenmantel 10 weist an seiner Innenseite zirkular ununterbrochene, umlaufende Kühlschlitze 14 auf, denen das Kühlmittel in Pfeilrichtung über die Zuleitung 12 zugeführt und nach Durchströmen des Kühlschlitzes 14 in Pfeilrichtung durch die Ableitung 13 wieder abgeleitet wird. Mehreren der zirkularen, nebeneinander angeordneten Kühlschlitze 14 ist eine sich in Richtung der Gießwalzenlängsachsen 2 erstreckende Kühlmittelverteilkammer 15 zugeordnet, zu der die Zuleitung 12 erweitert ist. Analog ist die Ableitung 13 in ihrem Übergangsbereich von den Kühlschlitzen 14 zu einer Kühlmittelsammelkammer 16 erweitert. Dadurch ergibt sich ein mechanisch einfacher Aufbau des Walzenkerns 9. Die Kühlschlitze 14 können auch wendelförmig in den Walzenmantel 10 eingearbeitet sein.

Im Übergangsbereich zwischen den Zu- und Ableitungen 12, 13 bzw. der Kühlmittelverteilkammer 15 oder der Kühlmittelsammelkammer 16 und den Kühlschlitzen 14 ist ein Leitelement 17 zur definierten Umlenkung des Kühlmittels und der Trennung der Kühlmittelströme zwischen Zuleitung 12 und Ableitung 13 vorgesehen. Das Leitelement 17 ist mit einer Steckverbindung 18 mit der Trennwand 19 zwischen Zuleitung 12 und Ableitung 13 verbunden.

Wie in den Fig. 3a und 3b dargestellt, weist des Leitelement 17 mehrere Zähne 20 auf, die von einem Sockel 21 aufragen und deren Abstand, Breite und Tiefe auf den Abstand, die Breite und Tiefe der Kühlschlitze 14 abgestimmt sind. Nach einer fertigungstechnisch einfachen, in Fig. 7 dargestellten Ausführungsform kann das Leitelement 17 aus plattenförmigen Einzelelementen 26, 27 aufgebaut sein, die abwechselnd Zähne und Zwischenräume bzw. Sockelteile bilden und mit einem die plattenförmigen Einzelelemente durchsetzenden Verbindungselement, vorzugsweise einem Bolzen 28, zusammengehalten sind.

Die Zähne 20 sind, wie Fig. 2 zeigt, zur verbesserten Kühlmittelumleitung zum Kühlschlitzgrund 22 hin bogenförmig erweitert. Der Sockel 21 ist der Steckverbindung 18 entsprechend ausgebildet und mit der Trennwand 19 stirnseitig gleitend verbunden. Zu Montagezwecken wird das Leitelement 17 in den Kühlschlitzen 14 mit dem Walzenmantel 10 verklebt. Die Klebeverbindung soll jedoch nur geringe Festigkeit aufweisen.

Die Fig. 4 und 5 zeigen ein Leitelement 17 mit definiertem Spalt 23 zwischen den Zähnen 20 des Leitelementes 17 und den Wänden der Kühlschlitze 14 im Walzenmantel 10. Zur Einstellung des definierten Spaltes 23 sind die Zähne 20 stirnseitig und an deren Seitenwänden mit in Sacklöchern eingesetzten Distanzhaltern 24 bestückt. Die Sacklöcher sind durch deren Mittellinien 25 angedeutet.

In Fig. 6 ist eine Ausführungsform des Leitelementes 17 mit in radialer Richtung zum Kühlschlitzgrund 22 verjüngt verlaufenden Zähnen 20 dargestellt. In allen anderen Bauelementen entspricht diese Ausführungsform der Ausführungsform gemäß Fig. 2.

## Patentansprüche

1. Gießwalze zum kontinuierlichen Gießen eines Metallbandes, vorzugsweise eines Stahlbandes in einem Banddickenbereich von 1 mm bis 12 mm, bestehend aus einem Walzenkern (9) und einem auf dem Walzenkern (9) aufgezogenen Walzenmantel (10) aus wärmeleitfähigem Material, wobei zwischen dem Walzenkem (9) und dem Walzenmantel (10) umlaufende Kühlschlitze (14) angeordnet sind, die mit im wesentlichen radialen Zu- und Ableitungen (13) für das Kühlmittel und einem Mittel zur Umlenkung des Kühlmittels verbunden sind, **dadurch gekennzeichnet, dass** das Mittel zur Umlenkung des Kühlmittels von der im wesentlichen radialen Zuleitung (12) in die Kühlschlitze (14) und zur Umlenkung des Kühlmittels von den Kühlschlitzen (14) in die im wesentlichen radialen Ableitungen (13) von einem in die Kühlschlitze (14) einsetzbaren und mit dem Walzenkem (9) verbundenen Leitelement (17) gebildet ist.

2. Gießwalze nach Anspruch 1, **dadurch gekennzeichnet, daß** jedem Kühlschlitz (14) ein Leitelement (17) zugeordnet ist.

3. Gießwalze nach Anspruch 1, **dadurch gekennzeichnet, daß** mehreren benachbarten Kühlschlitzen (14) ein gemeinsames Leitelement (17) zugeordnet ist.

4. Gießwalze nach einem der vorhergehenden Ansprüche 1 bis 3, **dadurch gekennzeichnet, daß** das Leitelement (17) kammartig ausgebildet ist, wobei dessen einzelne Zähne (20) in ihrer Breite und Tiefe im wesentlichen mit der Breite und Tiefe der Kühlschlitze (17) übereinstimmen.

5. Gießwalze nach einem der vorhergehenden Ansprüche 1 bis 4, **dadurch gekennzeichnet, daß** das Leitelement (17) aus plattenförmigen Einzelelementen (26, 27) aufgebaut ist, die abwechselnd Zähne und Zwischenräume bilden und mit einem die plattenförmigen Einzelelemente durchsetzenden Verbindungselement, vorzugsweise einem Bolzen (28), zusammengehalten sind.

6. Gießwalze nach einem der vorhergehenden Ansprüche 1 bis 5, **dadurch gekennzeichnet, daß** zwischen dem Walzenmantel (10) und dem Leitelement (17), insbesondere zwischen dem Kühlschlitzgrund (22) und der Stirnfläche des Leitelmentes (17), ein definierter Spalt (23) eingestellt ist.

7. Gießwalze nach Anspruch 6, **dadurch gekennzeichnet, daß** der Spalt (23) in Abhängigkeit der tiefenveränderlichen Leitelementlänge so dimensioniert ist, daß die mittlere Kühlmittelströmungsgeschwindigkeit im Spalt der Kühlmittelströmungsgeschwindigkeit in den sonstigen Bereichen der Kühlschlitze (17) entspricht.

8. Gießwalze nach einem der vorhergehenden Ansprüche 1 bis 7, **dadurch gekennzeichnet, daß** die Zähne (20) des Leitelementes (17) in radialer Richtung zum Kühlschlitzgrund (22) hin bogenförmig erweitert sind.

9. Gießwalze nach einem der Ansprüche 1 bis 7, **dadurch gekennzeichnet, daß** die Zähne (20) des Leitelmentes (17) in radialer Richtung vorzugsweise bogenförmig verjüngt ausgebildet sind.

10. Gießwalze nach einem der vorhergehenden Ansprüche 1 bis 9, **dadurch gekennzeichnet, daß** einzelne Leitelemente (17) oder Gruppen von mehreren nebeneinander in Richtung der Gießwalzenlängsachse (2) angeordneten Leitelementen (17) im Bezug auf die Gießwalzenlängsachse (2) um einen Winkel versetzt zueinander angeordnet sind.

11. Gießwalze nach einem der vorhergehenden Ansprüche 1 bis 9, **dadurch gekennzeichnet, daß** sämtliche Leitelemente (17) in einer Linie parallel zur Gießwalzenlängsachse (2) ausgerichtet sind.

12. Gießwalze nach einem der vorhergehenden Ansprüche 1 bis 11, **dadurch gekennzeichnet, daß** das Leitelement (17) durch eine Steckverbindung (18) mit dem Walzenkern (9) verbunden ist.

13. Gießwalze nach einem der vorhergehenden Ansprüche 1 bis 11, **dadurch gekennzeichnet, daß** das Leitelement (17) durch eine Steckverbindung (18) mit einer Trennwand (19) zwischen der Zuleitung (12) und der Ableitung (13) für das Kühlmittel verbunden ist.

14. Gießwalze nach einem der Ansprüche 12 oder 13, **dadurch gekennzeichnet, daß** die Steckverbindung (18) im wesentlichen von einer zur Gießwalzenlängsachse (2) parallel angeordneten Nut gebildet ist.

15. Gießwalze nach einem der vorhergehenden Ansprüche 1 bis 14, **dadurch gekennzeichnet, daß** das Leitelement (17) aus einem Material gleicher oder geringerer Wärmeleitfähigkeit wie der Walzenmantel (10) besteht.

## Claims

1. A casting roll for the continuous casting of a metal strip, preferably of a steel strip within a strip thickness range of 1 mm to 12 mm, consisting of a roll core (9) and of a roll casing (10) drawn on the roll core (9) and consisting of thermally conductive material, there being arranged between the roll core (9) and the roll casing (10) peripheral cooling slots (14) which are connected to essentially radial feed and discharge lines (13) for the coolant and to a means for deflecting the coolant, **characterized in that** the means for deflecting the coolant from the essentially radial feedline (12) into the cooling slots (14) and for deflecting the coolant from the cooling slots (14) into the essentially radial discharge lines (13) is formed by a guide element (17) capable of being inserted into the cooling slots (14) and connected to the roll core (9).

2. The casting roll as claimed in claim 1, **characterized in that** each cooling slot (14) is assigned a guide element (17).

3. The casting roll as claimed in claim 1, **characterized in that** a common guide element (17) is assigned to a plurality of adjacent cooling slots (14).

4. The casting roll as claimed in one of the preceding claims 1 to 3, **characterized in that** the guide element (17) is of comb-like design, its individual teeth (20) coinciding in width and depth essentially to the width and depth of the cooling slots (17).

5. The casting roll as claimed in one of the preceding claims 1 to 4, **characterized in that** the guide element (17) is constructed from plate-shaped individual elements (26,27) which alternatively form teeth and interspaces and are held together by means of a connecting element, preferably a bolt (28), passing through the plate-shaped individual elements.

6. The casting roll as claimed in one of the preceding claims 1 to 5, **characterized in that** a defined gap (23) is set between the roll casing (10) and the guide element (17), in particular between the cooling slot bottom (22) and the end face of the guide element (17).

7. The casting roll as claimed in claim 6, **characterized in that** the gap (23) is dimensioned as a function of the guide element length of variable depth, in such a way that the average coolant flow velocity in the gap corresponds to the coolant flow velocity in the other regions of the cooling slots (17).

8. The casting roll as claimed in one of the preceding claims 1 to 7, **characterized in that** the teeth (20) of the guide element (17) are widened arcuately in the radial direction toward the cooling slot bottom (22).

9. The casting roll as claimed in one of claims 1 to 7, **characterized in that** the teeth (20) of the guide element (17) are designed to be tapered preferably arcuately in the radial direction.

10. The casting roll as claimed in one of the preceding claims 1 to 9, **characterized in that** individual guide elements (17) or groups of a plurality of guide elements (17) arranged next to one another in the direction of the casting roll longitudinal axis (2) are arranged, offset at an angle to one another, with respect to the casting roll longitudinal axis (2).

11. The casting roll as claimed in one of the preceding claims 1 to 9, **characterized in that** all the guide elements (17) are oriented in a line parallel to the casting roll longitudinal axis (2).

12. The casting roll as claimed in one of the preceding claims 1 to 11, **characterized in that** the guide element (17) is connected to the roll core (9) by means of a plug connection (18).

13. The casting roll as claimed in one of the preceding claims 1 to 11, **characterized in that** the guide element (17) is connected by means of a plug connection (18)to a partition (19) between the feedline (12) and the discharge line (13) for the coolant.

14. The casting roll as claimed in one of claims 12 and 13, **characterized in that** the plug connection (18) is formed essentially by a groove arranged parallel to the casting roll longitudinal axis (2).

15. The casting roll as claimed in one of the preceding claims 1 to 14, **characterized in that** the guide element (17) consists of a material having a thermal conductivity equal to or lower than that of the roll casing (10).

## Revendications

1. Cylindre de coulée pour la coulée en continu d'un feuillard métallique, de préférence d'un feuillard en acier, dans une plage d'épaisseur de feuillard de 1 mm à 12 mm, constitué d'une âme de cylindre (9) et d'une enveloppe de cylindre (10) en un matériau bon conducteur de la chaleur appliquée sur l'âme (9) du cylindre, des fentes de refroidissement (14) étant disposées entre l'âme (9) du cylindre et l'enveloppe (10) du cylindre et étant reliées à des conduits d'amenée et d'évacuation (13) du fluide de refroidissement, essentiellement radiaux, et à un moyen de déviation du fluide de refroidissement, **caractérisé en ce que** le moyen pour dévier le fluide de refroidissement depuis le conduit d'amenée (12) essentiellement radial jusque dans les fentes de refroidissement (14) et pour dévier le fluide de refroidissement depuis les fentes de refroidissement (14) jusque dans le conduit d'évacuation (13) essentiellement radial est formé par un élément de guidage (17) qui peut être inséré dans les fentes de refroidissement (14) et qui est relié à l'âme (9) du cylindre.

2. Cylindre de coulée selon la revendication 1, **caractérisé en ce qu'**un élément de guidage (17) est associé à chaque fente de refroidissement (14).

3. Cylindre de coulée selon la revendication 1, **caractérisé en ce qu'**un élément de guidage (17) commun est associé à plusieurs fentes de refroidissement (14) voisines.

4. Cylindre de coulée selon l'une des revendications 1 à 3 précédentes, **caractérisé en ce que** l'élément de guidage (17) est configuré en forme de peigne dont la largeur et la profondeur des dents individuelles (20) correspondent essentiellement à la largeur et à la profondeur des fentes de refroidissement (17).

5. Cylindre de coulée selon l'une des revendications 1 à 4 précédentes, **caractérisé en ce que** l'élément de guidage (17) est constitué de l'assemblage d'éléments individuels (26, 27) en forme de plaque, qui forment alternativement des dents et des espaces intermédiaires, et qui sont maintenus ensemble par un élément de liaison, de préférence un boulon (28), qui traverse les éléments individuels en forme de plaque.

6. Cylindre de coulée selon l'une des revendications 1 à 5 précédentes, **caractérisé en ce qu'**un interstice (23) défini est établi entre l'enveloppe (10) du cylindre et l'élément de guidage (17), en particulier entre le fond (22) de la fente de refroidissement et la surface frontale de l'élément de guidage (17).

7. Cylindre de coulée selon la revendication 6, **caractérisé en ce que** l'interstice (23) est dimensionné en fonction de la longueur de l'élément de guidage qui varie suivant la profondeur, de telle sorte que la vitesse moyenne d'écoulement du fluide de refroidissement dans l'interstice correspond à la vitesse d'écoulement du fluide de refroidissement dans les autres régions de la fente de refroidissement (17).

8. Cylindre de coulée selon l'une des revendications 1 à 7 précédentes, **caractérisé en ce que** les dents (20) de l'élément de guidage (17) sont évasées en forme d'arc de cercle dans la direction radiale en direction du fond (22) de la fente de refroidissement.

9. Cylindre de coulée selon l'une des revendications 1 à 7, **caractérisé en ce que** les dents (20) de l'élément de guidage (17) sont configurées de manière à se rétrécir de préférence en forme d'arc de cercle dans la direction radiale.

10. Cylindre de coulée selon l'une des revendications 1 à 9 précédentes, **caractérisé en ce que** des éléments de guidage individuels (17) ou des groupes de plusieurs éléments de guidage (17) disposés les uns à côté des autres dans la direction de l'axe longitudinal (2) du cylindre de coulée sont disposés en décalage angulaire mutuel par rapport à l'axe longitudinal (2) du cylindre de coulée.

11. Cylindre de coulée selon l'une des revendications 1 à 9 précédentes, **caractérisé en ce que** tous les éléments de guidage (17) sont orientés suivant une ligne parallèle à l'axe longitudinal (2) du cylindre de coulée.

12. Cylindre de coulée selon l'une des revendications 1 à 11 précédentes, **caractérisé en ce que** l'élément de guidage (17) est relié à l'âme (9) du cylindre par une liaison d'enfichage (18).

13. Cylindre de coulée selon l'une des revendications 1 à 11 précédentes, **caractérisé en ce que** l'élément de guidage (17) est relié par une liaison d'enfichage (18) à une paroi de séparation (19) située entre le conduit d'amenée (12) et le conduit d'évacuation (13) du fluide de refroidissement.

14. Cylindre de coulée selon l'une des revendications 12 ou 13, **caractérisé en ce que** la liaison d'enfichage (18) est essentiellement formée par une rainure disposée parallèlement à l'axe longitudinal (2) du cylindre de coulée.

15. Cylindre de coulée selon l'une des revendications 1 à 14 précédentes, **caractérisé en ce que** l'élément de guidage (17) est constitué d'un matériau dont la conductivité thermique est égale ou inférieure à celle de l'enveloppe (10) du cylindre.
